# EUROPÄISCHE PATENTSCHRIFT

(11) **EP 0 075 539 B1**
(45) Veröffentlichungstag und Bekanntmachung des Hinweises auf die Patenterteilung: **24.04.1985**
(21) Anmeldenummer: 82810387.9
(22) Anmeldetag: 17.09.1982
(51) Int. Cl.: B65D 17/32

(54) **Behälter**
Container
Récipient

(30) Priorität: 21.09.1981 CH 6074/81
(43) Veröffentlichungstag der Anmeldung: 30.03.1983
(73) Patentinhaber: Menichetti, Alberto, CH-5222 Umiken (CH)
(72) Erfinder: Menichetti, Alberto, CH-5222 Umiken (CH)
(74) Vertreter: Seehof, Michel

## Beschreibung

Die vorliegende Erfindung bezieht sich auf einen Behälter mit einem am Rumpf nicht-abnehmbar befestigten Kunststoffverschluss, wobei der Deckel ein Verschlussteil mit einer Schwächungsritze, die mit einem Gelenk verbunden ist und eine einstückig mit dem Verschlussteil hergestellte Lasche aufweist.

Ein solcher Behälter ist aus der US-A-4 253 582 bekannt, der dort als sog. « easy open »-Behälter ausgebildet ist. Naturgemäss wird dort grössten Wert auf ein leichtes Oeffnen gelegt und an ein Wiederverschliessen des Deckels ist nicht gedacht. Ausserdem werden der Deckel und der Rumpf getrennt hergestellt und die Oberkante des Rumpfes um den Deckel gebördelt.

Aus der NL-A-7 116 976 ist ein Behälter bekannt, bei welchem der Deckel mit dem Aufreissverschluss einstückig mit dem Rumpf hergestellt ist. Das Oberteil dieses Behälters ist stark verjüngt und weist eine relativ kleine Oeffnung auf, so dass das Einfüllen relativ aufwendig ist, da zu diesem Zwecke der Behälter auf den Kopf, resp. auf den Verschlussteil gestellt werden muss. Der Verschluss besteht aus einem spiraligen Teil mit einer Lasche und kann nicht wiederverschlossen werden.

Es ist demgegenüber Aufgabe der vorliegenden Erfindung einen Behälter zu schaffen, der einerseits wirtschaftlich und mit geringerem Aufwand hergestellt werden kann und der andererseits stapelbar ist und leicht gefüllt werden kann und der sich mit geringem Aufwand öffnen und gut wiederverschliessen lässt.

Diese Aufgabe wird mit einem in den Ansprüchen beschriebenen Behälter gelöst.

Im Folgenden wird die Erfindung anhand einer Zeichnung von Ausführungsbeispielen näher erläutert werden.
Figur 1 zeigt, teilweise im Schnitt, zwei aufeinandergestapelte erfindungsgemässe Behälter,
Figur 2 zeigt den Behälter von Figur 1 von oben,
Figur 3 zeigt das Oeffnen eines Behälters gemäss Figur 1,
Figur 4 zeigt, teilweise im Schnitt, eine Ausführungsvariante von zwei aufeinandergestapelten, leeren Behältern,
Figur 5 zeigt ein weiteres Ausführungsbeispiel im Schnitt und
Figur 6 zeigt das Beispiel von Figur 5 in Draufsicht.

Man erkennt in Figur 1 einen Behälter 1. bestehend aus einem zylindrischen Rumpf 2, einem einstückig damit hergestellten Deckel 3 und einem nach dem Einfüllen des Behälters befestigten Boden 4. In vorliegendem Beispiel ist der Boden versiegelt und umgebördelt. Der Deckel 3 weist einen umlaufenden Kragen 5 auf, der einen Einschnitt 6 besitzt. Am Deckel befindet sich ein Oeffnungsteil 7, der eine halbkreisförmige Schwächungsritze 8 und ein aus einer Nut bestehendes Gelenk 9, aufweist, das die beiden Endpunkte der Schwächungsritze miteinander verbindet. Innerhalb des durch die Schwächungsritze und dem Gelenk gebildeten Teil ist eine Lasche 10 angeordnet, wobei der gesamte Deckel mit dem Oeffnungsteil mitsamt dem Rumpf, einstückig aus Kunststoff gefertigt ist. Zur Befestigung der Lasche sind an beiden Seiten des Einschnittes Haltenocken 11 angebracht, unter welchen die Lasche eingeschnappt werden kann. Um die Lasche besser anpacken zu können, weist sie Rippen 12 auf. Wie ferner aus Figur 1 hervorgeht, sind die gefüllten Behälter stapelbar, wobei der Rand 13 des Bodens um den umlaufenden Kragen 5 passt.

Aus Figur 3 ist das Oeffnen des Behälters ersichtlich.

Die Lasche wird aus der Halterung gelöst und aufgerichtet, wonach ein Zug darauf ausgeübt werden kann, um das Oeffnungsteil an den Schwächungsritzen aufzureissen. Es kann auch vorteilhaft sein, zum Oeffnen Scherbewegungen mit der Lasche auszuführen. Es ist selbstverständlich, dass das Gelenk 7 derart gestaltet ist, dass es beim Aufreissen nicht auch abgerissen wird. Je nach Verwendungszweck und Inhalt des Behälters kann der Einschnitt 6 als Ausguss dienen. Nach dem Gebrauch kann das Oeffnungsteil wieder verschlossen werden, indem die Lasche 10 unter die Nocken 11 eingerastet wird.

Das Verschlussteil 7 kann beliebig gestaltet sein und kann auch den gesamten Verschluss oder Deckel umfassen, wobei die Schwächungsritze um den ganzen Verschluss läuft. Falls der ganze Verschluss entfernt wird, und die Dose wieder verwendbar sein soll, ist es zweckmässig, diese mit einer Verschlusskappe zu versehen.

Gemeinsam all diesen Ausführungsformen ist, dass die Lasche 10 einstückig mit dem Verschluss aus Kunststoff hergestellt ist, und dieser Verschluss mindestens eine Schwächungsritze aufweist.

In einer weiteren Ausführungsvariante gemäss Figur 4 ist der Rumpf 14 kegelstumpfförmig gestaltet und verjüngt sich nach oben. Wie im ersten Ausführungsbeispiel, gemäss den Figuren 1 bis 3, ist der Rumpf und der Deckel 3, bzw. Verschluss, einstückig aus Kunststoff gespritzt und besitzt, beispielsweise, die gleichen Elemente wie der Behälter des ersten Ausführungsbeispiels. Zusätzlich zum ersten Ausführungsbeispiel können diese Behälter im leeren Zustand gestapelt werden, wobei die Lasche 10 so angeordnet ist, wie sie aus der Fabrikation kommt, d. h. senkrecht nach oben, so dass ein Behälter nach dem anderen von der Stapel an der Lasche leicht abgenommen werden kann. Dabei ist, wie in Figur 4 dargestellt, die Konizität des Rumpfes derart gewählt, dass die Lasche im senkrechten Zustand nicht eingedrückt wird. Im gefüllten Zustand stützt sich der Behälterboden wieder auf den Kragen 5 des Deckelteils.

In den Figuren 5 und 6 ist ein bevorzugtes Ausführungsbeispiel dargestellt. Der Rumpf 2 ist wie beim ersten Beispiel nach Figur 1 zylindrisch und weist den gleichen Boden 14 mit Rand 13 auf, der um den Kragen 24 des Deckels 15 passt. Der nach oben sich verjüngende Kragen weist einen Einschnitt 19 auf, der ein wenig schmaler ist als die Breite der Lasche 20, um eine Klemmwirkung zu erzielen. Die Lasche 20 ist mit einem Loch 21 versehen, das zu einem Zapfen 22 passt, der am Deckel angeordnet ist. Dadurch kann bei der Herstellung die Lasche befestigt werden, so dass sie den Behälter nicht überragt und beim Einfüllvorgang nicht stört. Es ist auch möglich, eine andere Befestigungsart vorzusehen, um die Lasche am Deckel zu halten, beispielsweise durch ein Verschweissen an einem Punkte.

Wie aus den Figuren 5 und 6 ferner hervorgeht, ist die Lasche nahe der Schwächungsritze 17 des Verschlussteils 16, beim Einschnitt 19, angeordnet, um eine grösstmögliche Kraftübertragung beim Oeffnen zu gewährleisten. Diese Schwächungsritze erstreckt sich über einen wesentlichen Teil des Umfangs, das heisst mindestens über dreiviertel desselben und ist über ein Gelenk 18 verbunden, das nahe dem entgegengesetzten Ende angeordnet ist. Am Orte der Lasche, wo die grösste Kraft beim Oeffnen aufgewendet wird, befindet sich an der Unterseite des Deckels eine T-förmige Verstärkungsrippe 23.

Behälter mit den erfinderischen Merkmalen brauchen nicht nur zylindrisch oder konisch zu sein. Es können auch ovale oder rechteckige Behälter sein und solche, deren Wände sich nach oben leicht verjüngen.

Allen solchen erfindungsgemässen Behältern ist gemeinsam, dass sie sich, mit Ausnahme des Bodens, auf wirtschaftlicher Weise einstückig spritzen lassen und dass sie leicht, auf bestehenden Anlagen, abgefüllt und geschlossen werden können. Bei geeigneter Dimensionierung des Deckels lässt sich der Oeffnungsteil leicht öffnen und bequem schliessen.

## Patentansprüche

1. Behälter mit einem am Rumpf (2, 14) nichtabnehmbar befestigten Kunststoffverschluss, wobei der Deckel (3, 15) ein Verschlussteil (7,16) mit einer Schwächungsritze (17), die mit einem Gelenk (9, 18) verbunden ist und eine einstückig mit dem Verschlussteil hergestellte Lasche (10, 20) aufweist, dadurch gekennzeichnet, dass der Rumpf (2, 14) und der Deckel (3, 15) mit dem wiederverschliessbaren Verschlussteil (7, 16) einstückig aus Kunststoff gespritzt sind und der Deckel einen in den Boden (4) eines darüber gestapelten Behälters passenden, umlaufenden Kragen (5, 24) mit einem als Laschenhalterung ausgebildeten Einschnitt (6, 19) aufweist, an welchem die Lasche (10, 20) des Verschlussteils einrastet.

2. Behälter nach Anspruch 1, dadurch gekennzeichnet, dass am Einschnitt (6) beidseitig Haltenocken (11) angebracht sind.

3. Behälter nach Anspruch 1 oder 2, dadurch gekennzeichnet, dass sich die Schwächungsritze (17) über mindestens dreiviertel des Umfangs des Deckels (16) erstreckt, und die Lasche (20) nahe bei der Schwächungsritze, gegenüber dem Einschnitt, angeordnet ist, und ihr freies Ende am Deckel befestigbar ist.

4. Behälter nach Anspruch 3, dadurch gekennzeichnet, dass die Lasche (20) mittels eines Loches (21) an einem Zapfen (22) am Deckel befestigbar ist.

5. Behälter nach einem der Ansprüche 1 bis 4, dadurch gekennzeichnet, dass die Unterseite des Deckels, am Orte der Lasche, durch eine Rippe (23) verstärkt ist.

6. Behälter nach einem der Ansprüche 1 bis 5, dadurch gekennzeichnet, dass der Rumpf (2) einen zylindrischen Querschnitt aufweist.

7. Behälter nach einem der Ansprüche 1 bis 5, dadurch gekennzeichnet, dass der Rumpf (14) kegelstumpfförmig ist und sich nach oben verjüngt.

8. Behälter nach einem der Ansprüche 1 bis 5, dadurch gekennzeichnet, dass der Rumpf (14) einen ovalen oder rechteckigen Querschnitt aufweist.

## Claims

1. Container with a closure of synthetic material non removably fastened to a body (2, 14), the cover (3, 15) of which comprising a closure part (7,16) with a weakening groove (17) connected to an articulation (9, 18) and a tongue (10, 20) produced in one piece with the closure part, characterized in that the body (2, 14) and the cover (3, 15) are injected in one piece with the closure part (7, 16) which is capable to be closed again and in that the cover comprises a surrounding collar (5, 24) adapted in the bottom (4) of a container piled up on the first one with a tongue fastening notch (6, 19) in which the tongue (10, 20) of the closure part snaps in.

2. Container according to claim 1, characterized in that stopping projections (11) are arranged on both sides of the notch (6).

3. Container according to claim 1 or 2, characterized in that the weakening groove (17) extends on a least three quarter of the periphery of the cover (16) and in that the tongue (20) is arranged close to the weakening groove opposite the notch, its free end being capable to be fastened to the cover.

4. Container according to claim 3, characterized in that the tongue (20) may be fastened by a hole (21) to a pin (22) of the cover.

5. Container according to one of the claims 1 to 4, characterized in that the lower side of the cover is reinforced by a rib (22) at the location of the tongue.

6. Container according to one of the claims 1 to 5, characterized in that the body (2) has a circular section.

7. Container according to one of the claims 1 to 5, characterized in that the body (14) has a conical form with a section decreasing toward the top.

8. Container according to one of the claims 1 to 5, characterized in that the body (14) has an oval or rectangular section.

## Revendications

1. Récipient avec une fermeture en matière synthétique fixée de manière non amovible à un corps (2, 14), dont le couvercle (3, 15) comprend une partie de fermeture (7, 16) avec une rainure d'affaiblissement (17) reliée à une articulation (9, 18) et une languette (10, 20) produite d'une pièce avec la partie de fermeture, caractérisé en ce que le corps (2,14) et le couvercle (3, 15) sont injectés d'une pièce avec la partie de fermeture refermable (7, 16) et en ce que le couvercle comprend une collerette (5, 24) circulante adaptée dans le fond (4) d'un récipient empilé sur le premier avec une encoche (6, 19) de fixation de languette dans laquelle la languette (10, 20) de la partie de fermeture s'engage par encliquetage.

2. Récipient selon la revendication 1, caractérisé en ce que des saillies d'arrêt (11) sont disposées de chaque côté de l'encoche (6).

3. Récipient selon la revendication 1 ou 2. caractérisé en ce que la rainure d'affaiblissement (17) s'étend sur au moins les trois quarts du pourtour du couvercle (16) et en ce que la languette (20) est disposée à proximité de la rainure d'affaiblissement, vis-à-vis de l'encoche, son extrémité libre pouvant être fixée au couvercle.

4. Récipient selon la revendication 3, caractérisé en ce que la languette (20) peut être fixée par un trou (21) à une cheville (22) du couvercle.

5. Récipient selon l'une des revendications 1 à 4, caractérisé en ce que le côté inférieur du couvercle est renforcé par une nervure (23) à l'endroit de la languette.

6. Récipient selon l'une des revendications 1 à 5, caractérisé en ce que le corps (2) est de section circulaire.

7. Récipient selon l'une des revendications 1 à 5, caractérisé en ce que le corps (14) est de forme conique, sa section diminuant vers le haut.

8. Récipient selon l'une des revendications 1 à 5, caractérisé en ce que le corps (14) est de section ovale ou rectangulaire.
